# FASCICULE DE BREVET EUROPEEN

(11) **EP 0 948 273 B1**
(45) Date de publication et mention de la délivrance du brevet: **19.05.2004**
(21) Numéro de dépôt: 98951542.4
(22) Date de dépôt: 23.10.1998
(51) Int. Cl.: A45D 33/00

(54) **BOITIER DE MAQUILLAGE A JOINT D'ETANCHEITE**
SCHMINKDOSE MIT DICHTELEMENT
MAKE-UP COMPACT WITH SEALING JOINT

(30) Priorité: 24.10.1997 FR 9713360; 24.10.1997 FR 9713361
(43) Date de publication de la demande: 13.10.1999
(73) Titulaire: L'OREAL, 75008 Paris (FR)
(72) Inventeur: GUERET, Jean-Louis, F-75008 Paris (FR)
(74) Mandataire: Tanty, François
(86) Numéro de dépôt international: PCT/FR1998/002273
(87) Numéro de publication internationale: WO 1999/021454

(56) Documents cités:
- EP-A- 0 552 086
- EP-A- 0 790 017
- EP-A- 0 861 613
- DE-B- 1 093 523
- DE-U- 9 212 422
- FR-A- 2 535 814
- FR-A- 2 741 042
- GB-A- 562 801
- US-A- 3 841 466
- US-A- 4 311 317
- US-A- 4 454 889
- US-A- 4 569 438
- US-A- 5 186 318

## Description

La présente invention concerne un boîtier de maquillage comportant un couvercle et un corps de boîtier ajouré recevant une réserve de produit, contenue dans une coupelle.

Ce type de boîtier présente l'avantage de pouvoir rendre possible l'extraction de la coupelle pour son remplacement par exemple, par simple poussée sur son fond.

Cela peut permettre également d'utiliser une coupelle présentant un fond flexible, de manière à faciliter si nécessaire le prélèvement du produit contenu dans la coupelle en faisant remonter ce dernier dans celle-ci par une pression exercée sur son fond.

Le produit présent dans la coupelle est susceptible de contenir des solvants volatils et le boîtier doit empêcher, lorsque le couvercle est fermé, que ces solvants ne s'évaporent, sous peine de mauvaise conservation du produit.

En l'absence de solvants, lorsque le produit est constitué par une poudre par exemple, on a également intérêt à assurer une fermeture étanche pour éviter les risques de fuite de produit.

Un tel boîtier est montré dans la demande de brevet FR-A-2 741 042.

On a proposé dans la demande de brevet européen EP-A-790 017 d'assurer l'étanchéité du boîtier lorsque le couvercle est fermé au moyen d'une houppette munie à sa périphérie d'un bourrelet faisant office de joint d'étanchéité.

Cette solution n'offre pas entière satisfaction, et il existe un besoin pour améliorer encore l'étanchéité de la fermeture du boîtier.

L'invention a ainsi pour objet un boîtier tel que défini dans la revendication 1.

De cette manière, on évite que des solvants ou du produit ne s'échappent du boîtier, lorsque le couvercle est fermé, au travers de l'ajour du corps de boîtier dans lequel est disposée la coupelle.

Dans une réalisation particulière, le joint d'étanchéité est réalisé d'un seul tenant avec le fond de la coupelle et dans le même matériau.

On peut ainsi garantir une très bonne conservation du produit contenu dans la coupelle lorsque le boîtier est fermé.

Dans une réalisation particulière, le joint d'étanchéité comporte une jupe s'appliquant avec friction sur la paroi du logement du corps de boîtier dans lequel est reçu la coupelle.

L'élasticité du matériau constituant le joint d'étanchéité participe ainsi avantageusement au maintien en place de la coupelle et permet en outre de rattraper un jeu de montage éventuel ou de s'autoriser de plus larges tolérances de fabrication pour le corps du boîtier et la coupelle.

Avantageusement, la jupe précitée est pourvue de nervures axiales réparties sur sa périphérie, ces nervures s'appliquant sur la paroi du logement du corps de boîtier pour retenir la coupelle.

Dans une réalisation particulière, le joint d'étanchéité s'applique de manière étanche sur la paroi du logement du corps de boîtier recevant la coupelle.

Dans une réalisation particulière, le joint d'étanchéité est assujetti à une bague en matière plastique rigide servant à la fixation d'un tamis sur la coupelle.

Ce tamis est avantageusement soudé à sa périphérie sur ladite bague en matière plastique rigide.

Une surface annulaire est avantageusement ménagée sur la bague autour du tamis pour servir à la fixation d'un opercule amovible.

Le joint d'étanchéité est avantageusement surmoulé sur ladite bague.

Dans une réalisation particulière, le joint d'étanchéité comporte une lèvre flexible.

Le joint d'étanchéité peut comporter en outre, à la base de ladite lèvre flexible, un talon qui s'applique de manière étanche sur le corps de boîtier.

La lèvre flexible précitée peut s'appliquer, de manière étanche, sur le corps de boîtier.

Lorsque cela est le cas même lorsque le boîtier est ouvert, l'étanchéité du montage de la coupelle dans le corps de boîtier est améliorée et l'on empêche que du produit ne s'immisce entre la coupelle et le corps de boîtier durant l'utilisation, ce qui nuirait à l'aspect du boîtier.

On évite l'accumulation de salissures et le nettoyage de la surface du corps de boîtier se trouve facilité.

Dans une réalisation particulière, la lèvre flexible s'applique de manière étanche sur une nervure annulaire faisant saillie sur le corps de boîtier.

Cette nervure annulaire peut d'une part participer à l'étanchéité du montage de la coupelle dans le corps de boîtier et d'autre part favorise la déformation de la lèvre d'étanchéité autour d'une zone formant charnière.

Ainsi, une partie du joint d'étanchéité peut conserver sensiblement la même forme quelle que soit la position ouverte ou fermée du couvercle, tandis que le reste de la lèvre d'étanchéité peut fléchir lorsque le boîtier est fermé grâce à la zone formant charnière.

Dans une réalisation particulière, le couvercle comporte une nervure annulaire, de plus grand diamètre que la nervure annulaire du corps de boîtier, qui vient appuyer sur la lèvre flexible en position de fermeture du boîtier.

En variante, le couvercle peut s'appliquer par sa périphérie, lorsqu'il est en position de fermeture, sur la lèvre flexible du joint d'étanchéité.

Le joint d'étanchéité participe ainsi non seulement à l'étanchéité du montage de la coupelle dans le corps de boîtier mais assure également l'étanchéité du boîtier lorsque le couvercle est fermé.

Dans une réalisation particulière, la nervure annulaire du couvercle appuie sur la lèvre flexible sans compression sensible de son extrémité libre.

On peut ainsi diminuer le risque que la lèvre d'étanchéité soit comprimée excessivement par le couvercle et perde, en cas de stockage prolongé, la mémoire de sa forme initiale.

Dans une réalisation particulière, le couvercle comporte des nervures annulaires concentriques, de diamètres respectivement inférieur et supérieur à celui de ladite nervure annulaire formant saillie sur le corps de boîtier, qui appuient sur la lèvre flexible respectivement de part et d'autre de la nervure du corps de boîtier.

Dans une réalisation particulière, le joint d'étanchéité comporte une partie périphérique ayant la forme générale d'un U inversé, comprenant deux branches logées dans une gorge du corps de boîtier et reliées par une partie arrondie convexe vers l'extérieur.

Dans une réalisation particulière, le couvercle comporte un élément saillant, de préférence un joint d'étanchéité, qui vient prendre appui par son extrémité inférieure sur la partie arrondie précitée.

Dans une réalisation particulière, le joint d'étanchéité comporte une partie périphérique présentant en section des ondulations et s'appliquant de façon étanche par une arête inférieure sur le corps de boîtier.

Dans une réalisation particulière, le joint d'étanchéité définit deux gorges tournées vers le corps de boîtier, lesdites gorges étant situées de part et d'autre d'une gorge centrale tournée vers le couvercle lorsque le boîtier est fermé, le joint d'étanchéité comportant au fond desdites gorges tournées vers le corps de boîtier des appuis venus de moulage avec le joint d'étanchéité, ces appuis reposant sur le corps de boîtier.

Dans une réalisation particulière, le couvercle comporte une nervure annulaire venant s'engager dans la gorge centrale précitée lorsque le boîtier est fermé.

Dans une réalisation particulière, le joint d'étanchéité comporte une partie périphérique ayant en section une forme concave vers le corps de boîtier et il est prévu dans ladite concavité un ou plusieurs éléments de rigidification.

Dans une réalisation particulière, le joint d'étanchéité comporte une pluralité d'éléments de rigidification s'étendant radialement et venus de moulage avec le reste du joint.

En variante, le joint d'étanchéité comporte un élément de rigidification se présentant sous la forme d'une nervure annulaire continue ou discontinue, s'étendant sur toute la hauteur de la partie périphérique du joint ayant en section une forme concave.

L'invention a encore pour objet un boîtier caractérisé par le fait que l'un du couvercle ou du corps de boîtier comporte au moins une lumière réniforme et par le fait que l'autre du couvercle ou du corps du boîtier comporte un axe d'articulation engagé dans ladite lumière, l'agencement de ladite lumière et dudit axe d'articulation étant tel que lorsque le couvercle est fermé, l'axe d'articulation peut se déplacer dans ladite lumière de manière à ce que le couvercle vienne appuyer sur le joint d'étanchéité d'une manière sensiblement uniforme.

L'invention a encore pour objet des joints d'étanchéité pour boîtier de maquillage du type comportant un corps de boîtier et un couvercle, ces joints d'étanchéité présentant les particularités de réalisation mentionnées plus haut.

D'autres caractéristiques et avantages de la présente invention apparaîtront à la lecture de la description détaillée qui va suivre, d'exemples de réalisation non limitatifs de l'invention, et à l'examen du dessin annexé sur lequel :
- la figure 1 est une vue en coupe schématique d'un boîtier de maquillage conforme à un premier exemple de réalisation de l'invention,
- la figure 2 est une vue en coupe schématique et partielle selon le trait de coupe II-II de la figure 1,
- la figure 3 est une vue en coupe schématique d'un boîtier de maquillage conforme à un deuxième exemple de réalisation de l'invention,
- la figure 4 est une vue en coupe schématique d'un boîtier de maquillage conforme à un troisième exemple de réalisation de l'invention,
- la figure 5 est une vue en coupe schématique d'un boîtier de maquillage conforme à un quatrième exemple de réalisation de l'invention,
- la figure 6 est une vue en coupe schématique d'un boîtier de maquillage conforme à un cinquième exemple de réalisation de l'invention,
- la figure 7 représente un détail du boîtier conforme au cinquième mode de réalisation illustré sur la figure 6,
- les figures 8 à 22 représentent diverses manières de réaliser l'étanchéité avec le couvercle.
- les figures 23 à 25 illustrent une réalisation particulière de la charnière par laquelle le couvercle peut s'articuler sur le corps du boîtier.

On a représenté sur la figure 1 un boîtier de maquillage 1 comportant un corps de boîtier 2 et un couvercle 3 articulé sur celui-ci. Le corps de boîtier 2 est ajouré dans sa partie centrale pour former un logement cylindrique 4 logeant une coupelle 5 contenant une réserve de produit P.

La coupelle 5 porte un joint d'étanchéité 6 permettant d'assurer l'étanchéité de son montage dans le corps de boîtier 2.

Dans l'exemple de réalisation décrit, le joint d'étanchéité 6 comporte une lèvre flexible 7 annulaire de forme sensiblement demi-circulaire en section, dont la concavité est tournée vers le corps de boîtier 2.

Cette lèvre flexible 7 se raccorde à un talon 8, lui-même prolongé vers le bas par une jupe 9 se raccordant au fond 10 de la coupelle.

Dans l'exemple de réalisation décrit, la lèvre flexible 7, le talon 8, la jupe 9 et le fond 10 sont réalisés d'un seul tenant dans un élastomère, le talon 8 et la jupe 9 étant en outre surmoulés sur une bague 11 réalisée dans une matière plastique relativement rigide.

Cette bague 11 présente un corps généralement cylindrique, terminé à son extrémité supérieure par un rebord 12 dirigé radialement vers l'extérieur, surmontant le talon 8 et servant à la fixation d'un tamis 13, ce dernier étant soudé à sa périphérie sur le rebord 12.

La coupelle 5 comporte un bloc de mousse 16 reposant sur une nervure annulaire 14 formant saillie sur la face intérieure du fond 10.

Le bloc de mousse 16 présente un diamètre adapté à celui du corps de la bague 11 et agit en quelque sorte à la manière d'un piston pour pousser le produit P au travers du tamis 13 lorsque l'utilisateur appuie sur le fond 10.

Dans l'exemple de réalisation de la figure 1, l'extrémité libre 18 de la lèvre flexible 7 s'étend à une faible distance de la face supérieure 17 du corps de boîtier 2 et l'étanchéité du montage de la coupelle 5 dans le corps de boîtier 2 est assurée par le talon 8 qui s'applique de manière étanche sur le corps de boîtier 2.

Le couvercle 3 est agencé de telle sorte que son bord 19 s'appuie de manière étanche sur la lèvre flexible 7 lorsque le boîtier est fermé, faisant fléchir cette dernière légèrement vers le bas sans cependant qu'elle se trouve comprimée contre le corps de boîtier.

La jupe 9 est pourvue sur sa périphérie de nervure axiales 20 comme on peut le voir sur la figure 2, lesquelles assurent le maintien par friction de la coupelle dans le corps de boîtier et autorisent des tolérances de fabrication relativement larges pour le corps de boîtier ou la coupelle.

Dans une variante non représentée, on ménage sur le rebord 12 autour du tamis 13 une surface annulaire qui sert à la fixation, par thermosoudage par exemple, d'un opercule amovible qui est enlevé à la première utilisation, après le montage de la coupelle dans le corps du boîtier.

Dans la suite de la description, on pourra employer les mêmes signes de référence pour désigner des éléments identiques ou analogues qui ne seront pas décrits à nouveau en détail.

Le boîtier représenté sur la figure 3 diffère de celui représenté sur la figure 1 par la structure de la coupelle reçue dans le logement 4, portant la référence 25.

La coupelle 25 porte un joint d'étanchéité 26 qui comporte une lèvre flexible 27 annulaire se raccordant à une jupe 28.

La lèvre 27 et la jupe 28 sont réalisées d'un seul tenant dans un matériau élastomère, la jupe 28 étant en outre surmoulée sur la face intérieure d'une bague 29 réalisée dans une matière plastique relativement rigide.

Cette bague 29 est montée à force dans le logement 4 du corps de boîtier 2 et présente à son extrémité inférieure un rebord annulaire 30 dirigé radialement vers l'intérieur.

Une deuxième bague 31 pouvant être réalisée dans le même matériau que la première est insérée à l'intérieur de la jupe 28 et présente à son extrémité supérieure un rebord 32 servant à la fixation du tamis 13.

Un fond souple 34 est fixé à sa périphérie, par surmoulage par exemple, sur la face inférieure du rebord 30.

La bague 31 vient en appui à son extrémité inférieure sur le rebord 30.

La lèvre flexible 27 présente en section une forme sensiblement demi-circulaire vient en appui, par son bord libre 36, contre la face supérieure 17 du corps de boîtier 2, de manière à assurer un montage étanche de la coupelle 25 dans le boîtier.

Le couvercle 3 s'applique par son bord 19 sur la lèvre flexible 27 lorsque le boîtier est fermé.

Le boîtier représenté sur la figure 4 diffère des précédents par la structure de la coupelle, laquelle porte la référence 45.

Cette coupelle 45 porte un joint d'étanchéité 46, qui comporte une lèvre annulaire 47, qui se raccorde à une jupe 48 s'appliquant sur la paroi du logement 4 pour assurer l'étanchéité du montage de la coupelle et retenir celle-ci par friction dans le corps de boîtier 2.

La lèvre flexible 47 et la jupe 48 sont réalisées d'un seul tenant en élastomère, la jupe 48 étant en outre surmoulée sur une bague 49 réalisée dans une matière plastique relativement rigide et pourvue à son extrémité supérieure d'un rebord 50 formant radialement saillie vers l'intérieur pour servir à la fixation du tamis 13.

Une deuxième bague 52 pouvant être réalisée dans la même matière plastique que la première est insérée à force dans cette dernière, venant en appui à son extrémité supérieure contre le rebord 50.

Un fond souple 53 est fixé à l'extrémité inférieure de cette bague 52.

Le boîtier représenté sur la figure 5 comporte une coupelle qui porte la référence 55.

Cette coupelle 55 porte un joint d'étanchéité 56 comportant une lèvre annulaire flexible 57 réalisée d'un seul tenant avec une jupe 58 et avec le fond 59 de la coupelle.

La jupe 58 s'applique de façon étanche sur la paroi du logement 4.

Elle est surmoulée sur une bague 60, réalisée en une matière plastique relativement rigide, munie à son extrémité inférieure d'un rebord 61 dirigé radialement vers l'intérieur et sur la face inférieure duquel est fixé le fond 59 à sa périphérie.

Une deuxième bague 62, réalisée en une matière plastique relativement rigide, est insérée à force dans la première et comporte à son extrémité supérieure un rebord 64 dirigé radialement vers l'extérieur, servant à la fixation du tamis 13.

On a illustré sur la figure 6 une autre manière encore de réaliser la coupelle, qui porte sur cette figure la référence 65.

La coupelle 65 comporte un joint d'étanchéité 66 solidaire du corps 67 de la coupelle, réalisé dans une matière plastique relativement rigide.

Le logement 4 du corps de boîtier 2 est pourvu d'un bourrelet 68 permettant l'encliquetage du corps 67.

Le corps 67 se raccorde inférieurement à un fond 69 en matière plastique souple, par exemple en élastomère.

Un piston 70 est monté à l'intérieur du corps 67, sous le produit P.

Un bloc de mousse 71 est interposé entre le tamis 13 et le produit P pour homogénéiser la distribution.

On a illustré sur les figures 7 à 15 diverses façons de réaliser l'étanchéité du montage de la coupelle dans le corps de boîtier 2 ainsi que l'étanchéité du boîtier, lors la fermeture du couvercle.

Dans l'exemple de la figure 7, le joint d'étanchéité comporte une lèvre annulaire 72 ayant en section une forme générale demi-circulaire, la partie descendante 73 de cette lèvre venant en appui sur une nervure annulaire 74, réalisée en saillie sur la face supérieure du corps de boîtier 2.

Une gorge annulaire 75 est réalisée autour de cette nervure 74.

Le couvercle comporte une nervure annulaire 79 venant s'appliquer de manière étanche sur la partie descendante 73, comme représenté sur la figure 7, lorsque le boîtier est fermé.

On remarquera sur cette figure que l'extrémité libre 76 de la lèvre n'est pas comprimée, grâce à la présence de la gorge 75.

Dans la variante représentée sur la figure 8, la lèvre d'étanchéité 72 vient en appui sur une nervure annulaire 80 formant saillie sur le corps du boîtier et le couvercle comporte deux nervures annulaires 81 et 82 de diamètres respectivement supérieur et inférieur à celui de la nervure 80, s'appliquant de manière étanche sur la lèvre 72 lorsque le couvercle est fermé.

L'appui de la lèvre 72 sur la nervure 80 assure l'étanchéité du montage de la coupelle dans le corps de boîtier lorsque le boîtier est fermé et l'appui des nervures 81 et 82 sur la lèvre 72 assure l'étanchéité de la fermeture du couvercle.

Dans la variante de la figure 9, la nervure 81 est remplacée par le bord 83 du couvercle, lequel s'applique avantageusement sur l'extrémité libre 76 de la lèvre d'étanchéité, comme illustré.

Dans la réalisation de la figure 10, le joint d'étanchéité, référencé 86, comporte une partie périphérique présentant en section une forme générale de U inversé, comprenant deux branches 87, 88 reliées par une partie arrondie 89, convexe vers l'extérieur.

Les deux branches 87, 88 sont logées dans une gorge 90 du corps de boîtier 2 et assurent l'étanchéité du montage de la coupelle dans le corps de boîtier.

Le couvercle peut comporter un élément saillant 91, constitué par exemple par un joint d'étanchéité comme représenté sur la figure 11, venant s'appliquer de manière étanche sur la partie arrondie 89 pour assurer l'étanchéité de la fermeture du boîtier.

La branche 87 peut être, dans une variante, légèrement plus courte que la branche 88, comme illustré sur la figure 12, ce qui autorise une plus grande déformation du joint lors de la fermeture du couvercle.

Dans les variantes de réalisation des figures 13 à 15, le joint d'étanchéité, qui porte dans l'ensemble la référence 96 et qui est représenté isolément sur la figure 14, comporte une partie périphérique présentant en section des ondulations, lesquelles définissent une gorge annulaire centrale 97 dans laquelle vient s'engager de manière étanche une nervure 98 du couvercle, en position de fermeture du boîtier.

Le joint 96 s'applique alors par son arête inférieure 99 contre le corps de boîtier, ce qui assure l'étanchéité du montage de la coupelle.

Le joint 96 définit des gorges annulaires ouvertes vers le corps de boîtier, comportant des nervures de rigidification 102 et 103 discontinues, comme illustré sur la figure 15.

Ces nervures de rigidification 102 et 103 viennent en appui sur le corps de boîtier 2, comme illustré sur la figure 13.

Une gorge 104 est réalisée sur le corps de boîter entre les zones servant d'appui aux nervures 102 et 103, pour loger l'arête 99.

Lorsque le joint d'étanchéité comporte une partie périphérique ayant en section une forme générale concave vers le corps de boîtier, on peut réaliser comme illustré sur la figure 16 des voiles de rigidification 110 sur la surface intérieure du joint d'étanchéité, lesquels peuvent être utiles lorsque l'étanchéité du couvercle à la fermeture du boîtier est assurée par appui du couvercle sur le joint d'étanchéité.

Les voiles de rigidification 110 peuvent s'étendre comme représenté sur la figure 16 sur toute la largeur de la concavité du joint ou en variante sur une partie seulement de sa largeur, comme illustré sur les figures 17 ou 18.

Sur la figure 17, les voiles de rigidification, qui portent la référence 111, sont tronqués, au niveau de leur extrémité radialement la plus extérieure, de manière à autoriser une certaine flexion de l'extrémité libre du joint.

Dans l'exemple de la figure 18, les voiles de rigidification qui portent la référence 112, comportent un évidement central 113 en forme de découpe triangulaire qui permet une certaine déformation du joint autour d'une zone charnière située au sommet de la découpe.

L'élément de rigidification situé dans la concavité de la partie périphérique du joint peut encore se présenter sous la forme d'une nervure annulaire 115, continue ou discontinue, comme illustré sur la figure 19.

Le couvercle peut venir s'appliquer sur le joint à la fois par son bord sur la partie descendante 116 radialement la plus extérieure et par une nervure annulaire 117 sur le sommet du joint, comme illustré sur la figure 20.

En variante, comme représenté sur la figure 21, seul le bord du couvercle s'appuie sur la partie radialement la plus extérieure du joint, qui peut en outre ne peut venir en contact avec le corps du boîtier mais simplement fléchir vers le bas.

On a représenté sur la figure 22 un boîtier de maquillage comportant un corps de boîtier pourvu d'un logement recevant une coupelle portant par exemple un joint d'étanchéité ayant une partie périphérique telle que décrite en référence à la figure 16.

Le couvercle comporte une nervure annulaire 113 venant s'appliquer sur le joint en position de fermeture du boîtier, cette nervure 113 entourant un tampon en mousse 114 qui vient au contact du tamis 13 pour aplanir la surface du produit lorsque le boîtier est fermé.

Le corps de boîtier comporte en outre un deuxième logement recevant un élément d'application E connu en lui-même.

On a illustré sur les figures 23 à 25 une façon avantageuse de réaliser la charnière qui permet l'articulation du couvercle sur le corps du boîtier, quelque soit le type de ce dernier.

De préférence, on utilise un axe 200 fixé sur le corps 2 du boîtier et dont les extrémités dépassent de ce dernier pour servir de pivot au couvercle.

Plus précisément, lesdites extrémités sont engagées dans deux lumières 201 réniformes du couvercle 3, ces lumières 201 étant réalisées dans des flasques 204 généralement orientés perpendiculairement au plan du couvercle.

Un fermoir 205 est prévu du côté opposé à la charnière pour maintenir le couvercle en position de fermeture, de façon connue en soi.

Lorsque le boîtier est ouvert, comme représenté sur la figure 23, les extrémités de l'axe 200 se situent au voisinage des extrémités 202 des lumières 201 qui sont les plus proches du dessus du couvercle. L'axe 200 reste dans la même position relativement aux lumières 201 durant le début de la phase de fermeture du couvercle, tant que ce dernier ne prend pas appui sur le joint d'étanchéité, comme illustré sur la figure 24.

Le joint peut être l'un des joints précédemment décrits.

Lorsque le couvercle prend appui sur le joint d'étanchéité, la rotation du couvercle s'accompagne d'un glissement de l'axe 200 dans les lumières 201 vers les extrémités 203 les plus éloignées du dessus du couvercle, de sorte que ce dernier vient appuyer de manière sensiblement uniforme sur le joint d'étanchéité.

Bien entendu, l'invention n'est pas limitée aux exemples de réalisation décrits.

On peut notamment réaliser l'articulation du couvercle sur le corps de boîtier et l'étanchéité du montage de la coupelle d'autres manières encore, sans sortir du cadre de l'invention.

## Revendications

1. Boîtier, comportant un couvercle et un corps de boîtier ajouré recevant une réserve de produit contenue dans une coupelle, ledit boîtier étant **caractérisé par le fait qu'**il comporte un joint d'étanchéité (6 ; 26 ; 46 ; 56 ; 66 ; 86 ; 96) assujetti à la coupelle (5 ; 25 ; 45 ; 55 ; 65) et s'appliquant de manière étanche sur le corps de boîtier (2), sans s'appliquer entièrement contre le corps de boîtier, de manière à permettre une flexion du joint d'étanchéité.

2. Boîtier selon la revendication 1, **caractérisé par le fait que** ledit joint d'étanchéité (6 ; 56) est réalisé d'un seul tenant avec le fond (10 ; 59) de la coupelle et dans le même matériau.

3. Boîtier selon l'une quelconque des revendications précédentes, **caractérisé par le fait que** ledit joint d'étanchéité comporte une jupe (9 ; 48 ; 58) s'appliquant avec friction sur la paroi du logement (4) du corps de boîtier (2) dans lequel est reçue la coupelle.

4. Boîtier selon la revendication précédente, **caractérisé par le fait que** ladite jupe (9) est pourvue de nervures axiales (20) réparties sur sa périphérie.

5. Boîtier selon l'une quelconque des revendications précédentes, **caractérisé par le fait que** ledit joint (46 ; 56) s'applique de manière étanche sur la paroi dudit logement (4).

6. Boîtier selon l'une quelconque des revendications précédentes, **caractérisé par le fait que** ledit joint d'étanchéité est assujetti à une bague (11 ; 31 ; 49) en matière plastique relativement rigide servant à la fixation d'un tamis (13) sur la coupelle.

7. Boîtier selon la revendication 6, **caractérisé par le fait qu'**une surface annulaire est ménagée sur la bague autour du tamis (13) pour servir à la fixation d'un opercule amovible.

8. Boîtier selon la revendication précédente, **caractérisé par le fait que** ledit joint d'étanchéité est surmoulé sur ladite bague (11 ; 49).

9. Boîtier selon l'une quelconque des revendications précédentes, **caractérisé par le fait qu'**un couvercle (3) s'applique de façon étanche sur ledit joint d'étanchéité en position de fermeture.

10. Boîtier selon l'une quelconque des revendications précédentes, **caractérisé par le fait que** ledit joint d'étanchéité comporte une lèvre annulaire flexible (7 ; 27 ; 47 ; 57 ; 72).

11. Boîtier selon la revendication précédente, **caractérisé par le fait que** ledit joint d'étanchéité comporte à la base de ladite lèvre flexible un talon (8) qui s'applique de manière étanche sur le corps de boîtier.

12. Boîtier selon l'une quelconque des deux revendications précédentes, **caractérisé par le fait que** ladite lèvre flexible (27) s'applique de manière étanche sur le corps de boîtier.

13. Boîtier selon la revendication précédente, **caractérisé par le fait que** ladite lèvre flexible (27) s'applique de manière étanche sur le corps de boîtier à sa périphérie, même lorsque le boîtier est ouvert.

14. Boîtier selon l'une quelconque des revendications 10 à 13, **caractérisé par le fait que** ladite lèvre flexible (72) s'applique de manière étanche sur une nervure annulaire (74 ; 80) faisant saillie sur le corps de boîtier.

15. Boîtier selon la revendication précédente, **caractérisé par le fait que** le couvercle comporte une nervure annulaire (81) de plus grand diamètre que la nervure annulaire (74 ; 80) du corps de boîtier, venant appuyer sur la lèvre flexible en position de fermeture du boîtier.

16. Boîtier selon l'une quelconque des revendications précédentes, **caractérisé par** la fait que le couvercle appuie sur la lèvre flexible (72) en position de fermeture du boîtier sans compression sensible de l'extrémité libre de ladite lèvre.

17. Boîtier selon la revendication 14, **caractérisé par le fait que** le couvercle comporte deux nervures annulaires concentriques (82, 81), de diamètres respectivement inférieur et supérieur à celui de ladite nervure annulaire (80) faisant saillie sur le corps de boîtier, et qui appuient sur la lèvre flexible (72) respectivement de part et d'autre de la nervure annulaire (80) du corps de boîtier.

18. Boîtier selon l'une quelconque des revendications 10 à 17, **caractérisé par le fait que** le couvercle s'applique par sa périphérie (83), lorsqu'il est en position de fermeture, sur ladite lèvre flexible (72).

19. Boîtier selon l'une quelconque des revendications précédentes, **caractérisé par le fait que** le joint d'étanchéité (86) comporte une partie périphérique ayant en section la forme générale d'un U inversé, comprenant deux branches (87, 88) logées dans une gorge (90) du corps de boîtier et reliées par une partie arrondie (89) convexe vers l'extérieur.

20. Boîtier selon la revendication précédente, **caractérisé par le fait que** le couvercle comporte un élément saillant (91), de préférence un joint d'étanchéité, qui vient prendre appui par son extrémité inférieure sur ladite partie arrondie (89).

21. Boîtier selon l'une quelconque des revendications précédentes, **caractérisé par le fait que** le joint d'étanchéité (96) comporte une partie périphérique présentant en section des ondulations et s'appliquant de façon étanche par une arête inférieure (99) sur le corps de boîtier.

22. Boîtier selon la revendication précédente, **caractérisé par le fait que** le joint d'étanchéité définit deux gorges annulaires tournées vers le corps de boîtier, lesdites gorges étant situées de part et d'autre d'une gorge centrale (97) tournée vers le couvercle lorsque le boîtier est fermé, le joint d'étanchéité comportant au fond desdites gorges tournées vers le corps du boîtier des appuis (102, 103) venus de moulage avec le joint d'étanchéité, ces appuis reposant sur le corps de boîtier.

23. Boîtier selon la revendication précédente, **caractérisé par le fait que** le couvercle comporte une nervure annulaire (98) venant s'engager dans ladite gorge centrale (97), lorsque le boîtier est fermé.

24. Boîtier selon l'une quelconque des revendications précédentes, **caractérisé par le fait que** le joint d'étanchéité comporte une partie périphérique ayant en section une forme généralement concave vers le corps de boîtier, et **par le fait qu'**il est prévu dans la concavité de ladite partie périphérique un ou plusieurs éléments de rigidification (110 ; 111 ; 112 ; 115).

25. Boîtier selon la revendication précédente, **caractérisé par le fait que** le joint d'étanchéité comporte une pluralité d'éléments de rigidification s'étendant radialement (110 ; 111 ; 112) et venus de moulage avec le reste du joint.

26. Boîtier selon la revendication 24, **caractérisé par le fait que** le joint d'étanchéité comporte un élément de rigidification se présentant sous la forme d'une nervure annulaire (115) continue ou discontinue, s'étendant sur toute la hauteur de ladite partie périphérique.

27. Boîtier selon l'une quelconque des revendications précédentes, **caractérisé par le fait que** l'un du couvercle ou du corps du boîtier comporte au moins une lumière réniforme (201) et **par le fait que** l'autre du couvercle ou du corps de boîtier comporte un axe d'articulation (200) engagé dans ladite lumière, l'agencement de ladite lumière et dudit axe d'articulation étant tels que lorsque le couvercle est fermé, l'axe d'articulation peut se déplacer dans ladite lumière de manière à ce que le couvercle vienne appuyer sur le joint d'étanchéité d'une manière sensiblement uniforme.

## Patentansprüche

1. Dose, umfassend einen Deckel und einen durchbrochenen Dosenkörper, der einen in einem Napf enthaltenen Produktvorrat aufnimmt, wobei diese Dose **dadurch gekennzeichnet ist, daß** sie einen Dichtring (6; 26; 46; 56; 66; 86; 96) aufweist, der an dem Napf (5; 25; 45; 55; 65) befestigt ist und sich an den Dosenkörper (2) dicht anlegt, ohne sich ganz an den Dosenkörper anzulegen, so daß eine Biegung des Dichtrings gestattet wird.

2. Dose nach Anspruch 1, **dadurch gekennzeichnet, daß** der Dichtring (6; 56) mit dem Boden (10; 59) des Napfs einstükkig und aus demselben Werkstoff hergestellt ist.

3. Dose nach einem der vorhergehenden Ansprüche, **dadurch gekennzeichnet, daß** der Dichtring einen Mantel (9; 48; 58) aufweist, der sich mit Reibung an die Wand der Aufnahme (4) des Dosenkörpers (2) anlegt, in der der Napf aufgenommen ist.

4. Dose nach dem vorhergehenden Anspruch, **dadurch gekennzeichnet, daß** der Mantel (9) mit auf seinem Umfang verteilten axialen Rippen (20) versehen ist.

5. Dose nach einem der vorhergehenden Ansprüche, **dadurch gekennzeichnet, daß** der Dichtring (46; 56) sich an die Wand dieser Aufnahme (4) dicht anlegt.

6. Dose nach einem der vorhergehenden Ansprüche, **dadurch gekennzeichnet, daß** der Dichtring an einem Ring (11; 31; 49) aus relativ starrem Kunststoff befestigt ist, der zur Befestigung eines Siebs (13) an dem Napf dient.

7. Dose nach Anspruch 6, **dadurch gekennzeichnet, daß** auf dem Ring um das Sieb (13) herum eine ringförmige Fläche vorgesehen ist, um zur Befestigung einer abnehmbaren Verschlußscheibe zu dienen.

8. Dose nach dem vorhergehenden Anspruch, **dadurch gekennzeichnet, daß** der Dichtring auf den Ring (11; 49) aufgeformt ist.

9. Dose nach einem der vorhergehenden Ansprüche, **dadurch gekennzeichnet, daß** ein Deckel (3) sich in Verschlußstellung an den Dichtring dicht anlegt.

10. Dose nach einem der vorhergehenden Ansprüche, **dadurch gekennzeichnet, daß** der Dichtring eine flexible ringförmige Lippe (7; 27; 47; 57; 72) aufweist.

11. Dose nach dem vorhergehenden Anspruch, **dadurch gekennzeichnet, daß** der Dichtring an der Basis der flexiblen Lippe eine Ferse (8) aufweist, die sich an den Dosenkörper dicht anlegt.

12. Dose nach einem der beiden vorhergehenden Ansprüche, **dadurch gekennzeichnet, daß** die flexible Lippe (27) sich an den Dosenkörper dicht anlegt.

13. Dose nach dem vorhergehenden Anspruch, **dadurch gekennzeichnet, daß** die flexible Lippe (27) sich an den Dosenkörper an seinem Umfang dicht anlegt, selbst wenn die Dose offen ist.

14. Dose nach einem der Ansprüche 10 bis 13, **dadurch gekennzeichnet, daß** die flexible Lippe (72) sich an eine ringförmige Rippe (74; 80), die am Dosenkörper vorsteht, dicht anlegt.

15. Dose nach dem vorhergehenden Anspruch, **dadurch gekennzeichnet, daß** der Deckel eine ringförmige Rippe (81) mit einem größeren Durchmesser als die ringförmige Rippe (74; 80) des Dosenkörpers aufweist, die in der Verschlußstellung der Dose auf der flexiblen Lippe zum Aufliegen kommt.

16. Dose nach einem der vorhergehenden Ansprüche, **dadurch gekennzeichnet, daß** der Deckel in der Verschlußstellung der Dose auf der flexiblen Lippe (72) ohne wesentliche Komprimierung des freien Endes der Lippe aufliegt.

17. Dose nach Anspruch 14, **dadurch gekennzeichnet, daß** der Deckel zwei konzentrische ringförmige Rippen (82, 81) aufweist, deren Durchmesser kleiner bzw. größer als der der ringförmigen Rippe (80) ist, die an dem Dosenkörper vorsteht, und die auf der flexiblen Lippe (72) zu beiden Seiten der ringförmigen Rippe (80) des Dosenkörpers aufliegen.

18. Dose nach einem der Ansprüche 10 bis 17, **dadurch gekennzeichnet, daß** der Deckel mit seinem Umfang (83), wenn er in Verschlußstellung ist, auf der flexiblen Lippe (72) aufliegt.

19. Dose nach einem der vorhergehenden Ansprüche, **dadurch gekennzeichnet, daß** der Dichtring (86) einen Umfangsteil aufweist, der im Querschnitt die allgemeine Form eines umgekehrten U's mit zwei Schenkeln (87, 88) besitzt, die in einer Nut (90) des Dosenkörpers untergebracht sind und durch einen abgerundeten, nach außen konvexen Teil (89) verbunden sind.

20. Dose nach dem vorhergehenden Anspruch, **dadurch gekennzeichnet, daß** der Deckel ein vorstehendes Element (91), vorzugsweise einen Dichtring, aufweist, der mit seinem unteren Ende auf dem abgerundeten Teil (89) zum Aufliegen kommt.

21. Dose nach einem der vorhergehenden Ansprüche, **dadurch gekennzeichnet, daß** der Dichtring (96) einen Umfangsteil besitzt, der im Querschnitt Wellungen aufweist und sich mit einer unteren Kante (99) an den Dosenkörper dicht anlegt.

22. Dose nach dem vorhergehenden Anspruch, **dadurch gekennzeichnet, daß** der Dichtring zwei dem Dosenkörper zugewandte ringförmige Nuten begrenzt, wobei diese Nuten zu beiden Seiten einer zentralen Nut (97) gelegen sind, die dem Dekkel zugewandt ist, wenn die Dose geschlossen ist, wobei der Dichtring am Boden dieser dem Dosenkörper zugewandten Nuten mit dem Dichtring mitgeformte Auflageelemente (102, 103) aufweist, wobei diese Auflageelemente auf dem Dosenkörper aufliegen.

23. Dose nach dem vorhergehenden Anspruch, **dadurch gekennzeichnet, daß** der Deckel eine ringförmige Rippe (98) aufweist, die in die zentrale Nut (97) eintritt, wenn die Dose geschlossen ist.

24. Dose nach einem der vorhergehenden Ansprüche, **dadurch gekennzeichnet, daß** der Dichtring einen Umfangsteil aufweist, der im Querschnitt eine auf den Dosenkörper zu allgemein konkave Form besitzt; und dadurch, daß in der Konkavität dieses Umfangsteils ein oder mehrere Versteifungselemente (110; 111; 112; 115) vorgesehen sind.

25. Gehäuse nach dem vorhergehenden Anspruch, **dadurch gekennzeichnet, daß** der Dichtring eine Vielzahl von sich radial erstreckenden Versteifungselementen (110; 111; 112) aufweist, die mit dem Rest des Dichtrings mitgeformt sind.

26. Dose nach Anspruch 24, **dadurch gekennzeichnet, daß** der Dichtring ein Versteifungselement aufweist, das in der Form einer kontinuierlichen oder unkontinuierlichen ringförmigen Rippe (115) vorliegt, die sich über die ganze Höhe des Umfangsteils erstreckt.

27. Dose nach einem der vorhergehenden Ansprüche, **dadurch gekennzeichnet, daß** eines der Elemente Deckel oder Dosenkörper mindestens ein nierenförmiges Langloch (201) aufweist, und dadurch, daß das andere der Elemente Deckel oder Dosenkörper eine Gelenkachse (200) aufweist, die in dieses Langloch eingesteckt ist, wobei dieses Langloch und diese Gelenkachse so ausgebildet sind, daß, wenn der Deckel geschlossen ist, die Gelenkachse sich in dem Langloch so bewegen kann, daß der Deckel auf dem Dichtring im wesentlichen gleichmäßig zum Aufliegen kommt.

## Claims

1. Case, comprising a lid and a holed case body, accommodating a reserve of product contained in a cup, the said case being **characterized in that** it comprises a seal (6; 26; 46; 56; 66; 86; 96) secured to the cup (5; 25; 45; 55; 65) and pressing in sealed manner against the case body (2), without pressing entirely on the case body, so as to allow the seal to flex.

2. Case according to Claim 1, **characterized in that** the said seal (6; 56) is made as a single piece with the bottom (10; 59) of the cup and from the same material.

3. Case according to any one of the preceding claims, **characterized in that** the said seal comprises a skirt (9; 48; 58) pressing with friction against the wall of the housing (4) in the case body (2) in which the cup is accommodated.

4. Case according to the preceding claim, **characterized in that** the said skirt (9) has axial ribs (20) distributed around its periphery.

5. Case according to any one of the preceding claims, **characterized in that** the said seal (46; 56) presses in sealed manner against the wall of the said housing (4).

6. Case according to any one of the preceding claims, **characterized in that** the said seal is secured to a relatively rigid plastic ring (11; 31; 49) which serves for the attachment of a mesh (13) over the cup.

7. Case according to Claim 6, **characterized in that** an annular surface is formed on the ring around the mesh (13) to serve for the attachment of a removable seal closure.

8. Case according to the preceding claim, **characterized in that** the said seal is overmoulded onto the said ring (11; 49).

9. Case according to any one of the preceding claims, **characterized in that** a lid (3) presses in sealed manner on the said seal when in the closed position.

10. Case according to any one of the preceding claims, **characterized in that** the said seal comprises a flexible annular lip (7; 27; 47; 57; 72).

11. Case according to the preceding claim, **characterized in that** the said seal comprises, at the base of the said flexible lip, a heel (8) which presses in sealed manner against the case body.

12. Case according to any one of the two preceding claims, **characterized in that** the said flexible lip (27) presses in sealed manner against the case body.

13. Case according to the preceding claim, **characterized in that** the said flexible lip (27) presses in sealed manner against the case body at its periphery, even when the case is open.

14. Case according to any one of Claims 10 to 13, **characterized in that** the said flexible lip (72) presses in sealed manner against an annular rib (74; 80) projecting from the case body.

15. Case according to the preceding claim, **characterized in that** the lid comprises an annular rib (81) of larger diameter than the annular rib (74; 80) of the case body, pressing against the flexible lip when the case is in the closed position.

16. Case according to any one of the preceding claims, **characterized in that** the lid presses on the flexible lip (72) when the case is in the closed position without appreciable compression at the free end of the said lip.

17. Case according to Claim 14, **characterized in that** the lid comprises two concentric annular ribs (82, 81) , of respective diameters smaller than and greater than that of the said annular rib (80) projecting from the case body, and which press against the flexible lip (72) one on each side of the annular rib (80) of the case body.

18. Case according to any one of Claims 10 to 17, **characterized in that** the lid, when in the closed position, presses via its periphery (83) against the said flexible lip (72).

19. Case according to any one of the preceding claims, **characterized in that** the seal (86) comprises a peripheral part which in cross section has the overall shape of an inverted U, comprising two arms (87, 88) housed in a groove (90) of the case body and connected by an outwardly convex rounded part (89).

20. Case according to the preceding claim, **characterized in that** the lid comprises a projecting element (91), preferably a seal, which via its lower end presses against the said rounded part (89).

21. Case according to any one of the preceding claims, **characterized in that** the seal (96) comprises a peripheral part which in cross section has undulations and presses in sealed manner via a lower ridge (99) against the case body.

22. Case according to the preceding claim, **characterized in that** the seal defines two annular grooves facing towards the case body, the said grooves lying one on each side of a central groove (97) facing towards the lid when the case is closed, the seal comprising, at the bottom of the said grooves that face towards the case body, rests (102, 103), moulded integrally with the seal, these rests resting against the case body.

23. Case according to the preceding claim, **characterized in that** the lid comprises an annular rib (98) which engages in the said central groove (97) when the case is closed.

24. Case according to any one of the preceding claims, **characterized in that** the seal comprises a peripheral part which in cross section has a shape which overall is concave towards the case body, and **in that** one or more stiffening elements (110; 111; 112; 115) are provided inside the concave shape of the said peripheral part.

25. Case according to the preceding claim, **characterized in that** the seal comprises a number of stiffening elements extending radially (110; 111; 112) and moulded integrally with the rest of the seal.

26. Case according to Claim 24, **characterized in that** the seal comprises a stiffening element in the form of a continuous or discontinuous annular rib (115) extending over the entire height of the said peripheral part.

27. Case according to any one of the preceding claims, **characterized in that** one out of the lid or the body of the case comprises at least one kidneybean-shaped slot (201) and **in that** the other out of the lid or the body of the case comprises a hinge pin (200) engaged in the said slot, the arrangement of the said slot and of the said hinge pin being such that when the lid is closed, the hinge pin can move in the said slot so that the lid presses substantially uniformly against the seal.
